# EUROPÄISCHE PATENTSCHRIFT

(11) **EP 0 848 131 B1**
(45) Veröffentlichungstag und Bekanntmachung des Hinweises auf die Patenterteilung: **05.06.2002**
(21) Anmeldenummer: 97121331.9
(22) Anmeldetag: 04.12.1997
(51) Int. Cl.: E06B 3/263, E06B 5/16

(54) **Brandgeschütztes Mehrkammer-Hohl-Profil aus Aluminium oder dergleich**
Fire-proof hollow multichamber section member made from aluminium or the like
Profile coupe-feu creux à plusieurs chambres en aluminium ou similaire

(30) Priorität: 11.12.1996 DE 19651376
(43) Veröffentlichungstag der Anmeldung: 17.06.1998
(73) Patentinhaber: EDUARD HUECK GmbH & CO. KG, D-58511 Lüdenscheid (DE)
(72) Erfinder: Bischlipp, Klaus, 45549 Sprockhövel (DE)

(56) Entgegenhaltungen:
- EP-A- 0 590 236
- DE-A- 2 905 191
- DE-A- 3 326 218
- DE-A- 4 443 762
- DE-C- 19 526 795
- FR-A- 2 391 348

## Beschreibung

Die Erfindung betrifft ein einstückig stranggepreßtes, brandgeschütztes Mehrkammer-Hohlprofil aus Aluminium oder dergleichen zur Herstellung von Rahmenelementen für Türen, Fenster, Fassaden, Glasdächer, Trennwände und dergleichen, mit einer Innen- und Außenkammer und wenigstens zwei beabstandeten, mit den Wärmetransport herabsetzenden, als in einer Reihe angeordenete Langlöcher ausgebildeten Öffnungen versehenen Mittelstege, die die Innen- und Außenkammer, in welche feuerhemmende Materialien eingesetzt sind, verbinden, wobei die mit den Öffnungen versehenen Mittelstege eine räumliche Gitterstruktur bilden und wobei in den Mittelstegen Gitterstege zwischen den eingestanzten Langlöchern verbleiben.

Hohlprofile dieser Art sind in verschiedenen Ausführungen bekannt. Dabei ist es von besonderer Bedeutung, dass diese wärme- und hitzebeständig sind, damit das Hohlprofil im Brandfall vor seiner Zerstörung möglichst lange der Hitzeeinwirkung widersteht. Deshalb werden solche Profile meistens einstückig ausgeführt, d.h. die die Innen- und Außenkammer verbindenden Mittelstegen werden mit den Schalen einstückig stranggepreßt. Dem gegenüber sind Verbundprofile bekannt, bei denen die Innen- und Außenkammer durch Isolierstege miteinander verbunden sind, die aus einem wärmedämmenden Material, wie z.B. Kunststoff bestehen. Dabei werden die Außen- und Innenschale getrennt gepreßt und nachträglich durch die Isolierstege zusammengefügt. Da die Isolierstege einen relativ niedrigen Schmelzpunkt haben, besteht beim Einsatz solcher bekannter Profile die Gefahr, dass sie bei Hitzeeinwirkung nicht mehr den Forderungen des heute geltenden Brandschutzes entsprechen.

Aus der US-C-5 058 351 sind bereits einstückig stranggepreßte Profile dieser Art bekannt, bei denen sich zwischen mehreren winkelförmigen Stegen, die zusammen eine U-förmige Rinne bilden, eine Leiste aus einem thermisch isolierenden Material befindet, das im Gieß- oder Schäumverfahren in die Rinne eingebracht wird. Einer der Stege, der den Boden der U-förmigen Rinne und den einzigen Überbrückungssteg bildet, ist auf seiner Länge mit in einer Ebene über- und nebeneinander angeordneten Schlitzen versehen, die in geringem Abstand zueinander liegen, wobei die zwischen zwei Schlitzen verbleibenden Stege gegenüber dem darüberliegenden Schlitz jeweils um die halbe Länge des Schlitzes gegeneinander versetzt sind.
Bei der erstgenannten Ausführungsart, bei der das Hohlprofil mehrteilig gepreßt wird, geht es in erster Linie um die Verminderung des Wärmeverlustes zwischen der Außen- und Innenschale eines Profils. Ein erhöhter Brandschutz kann dabei wegen der zur Isolierung eingesetzten Isoliermaterialien mit sehr geringem Schmelzpunkt allenfalls durch aufwendige Zusatzmaßnahmen erreicht werden.
Bei der anderen Ausführungsart, bei der das Hohlprofil einstückig gepreßt wurde, wird zur Verminderung des Wärmeverlustes ebenfalls ein Isoliersteg aus einem entsprechenden Material eingesetzt. Wegen der in einer Ebene übereinander liegenden Schlitzverläufe wird der einzige Überbrückungssteg des Hohlprofils dabei einerseits übermäßig stark geschwächt, so dass im Falle eines Brandes die Isolierleiste aus dem thermisch isolierenden Material bereits bei niedriger Temperatur zerstört wird. Zum anderen kann durch die extreme Schwächung des verbleibenden Querschnitts des Überbrückungssteges eine ausreichende Festigkeit und Gesamtstabilität der Fenster- und Fassadenkonstruktion, wie von den Brandschutzanforderungen vorgegeben, keinesfalls erreicht werden.

Aus der DE - A 4 443 762 ist ein brandgeschütztes, stranggepreßtes Mehrkammer-Hohlprofil dieser Art aus Aluminium zum Herstellen von Rahmenelementen für Türen, Fenster, Glasdächer und dergleichen bekannt. Diese Schrift befaßt sich in der Beschreibung und in den gezeigten Ausführungsbeispielen ausschließlich mit Konstruktionen, die auf mehrteilige Brandschutzprofile gerichtet sind. Lediglich beiläufig ist in der Beschreibung auch von der Möglichkeit gesprochen worden, ein einstückiges, mit drei Innenkammern versehenes, stranggepreßtes Profil zu verwenden. Wie die Figuren 2 und 3 in Verbindung mit der Figur 1 dieser Entgegenhaltung zeigen, stehen sich dort die Gitterstege jedes Mittelsteges sowie die Ausnehmungen auf der ganzen Länge eines Profils durchlaufend deckungsgleich gegenüber. Nimmt man mangels von Hinweisen in der Beschreibung aus der Figur 3 der Zeichnung von Hand die Maße ab, so ergibt sich, dass bei einer Länge für jedes Langloch von 200 mm und einer Länge jedes Mittelsteges von 5 mm der Materialanteil für den Mittelsteg auf der Länge von 1 m ca. 20% beträgt. Bei entsprechenden Maßabnahmen bei dem anderen Beispiel nach der Figur 2 der Entgegenhaltung ist der Materialanteil für die Stege noch wesentlich höher. Dies führt zu einem hohen Materialeinsatz bei der Herstellung der Profile. Auch ist dadurch zwangsläufig der Wärmetransport über die Gitterstege sehr hoch.

Der vorliegenden Erfindung liegt deshalb die Aufgabe zugrunde, ein brandgeschütztes Mehrkammer-Hohlprofil der eingangs beschriebenen Art so auszubilden, dass bei günstigen Wärmedämmeigenschaften und geringem Materialeinsatz ein im Rahmen einer Gesamt-Bauwerkskonstruktion ausreichend stabiles Hohlprofil entsteht.

Diese Aufgabe wird dadurch gelöst, dass die Langlöcher jedes Mittelsteges um vorzugsweise die halbe Länge zu den Langlöchern des dazu beabstandeten Mittelsteges versetzt sind, derart, dass innerhalb des Gitters der sich gegenüberliegenden Mittelstege in der Achse der in Reihe angeordneten Langlöcher, das Verhältnis der Gesamtlänge der Gitterstege zu der Länge des Mehrkammer-Hohlprofiles in einem Bereich von unter oder annähernd 5% liegt.

Während bei dem einstückig stranggepreßten Hohlprofil nach der US-C-5 058 351 der einzige von innen nach außen führende Steg zwangsläufig geschwächt werden muß, um die Schlitze nebeneinander anordnen zu können, erfolgt bei dem Vorschlag nach der Erfindung zwar auch eine nicht unerhebliche Schwächung des Hohlprofils, jedoch wird durch die gebildete räumliche Gitterstruktur eine Eigenstabilität für die in der Praxis auftretenden Belastungen einer daraus gebildeten Baukonstruktion erreicht, die den statischen Anforderungen solcher Brandschutzkonstruktionen in vollem Umfang genügt. Diese Raumgitterstruktur wird konkret durch die einzelnen, mit den Öffnungen versehenen Mittelstege erreicht, die die Verbindung der Innenund Außenkammer übernehmen. Die räumliche Gitterstruktur ermöglicht es, dass die verbleibenden Materialanteile innerhalb des Gitters jedes Mittelsteges auf unter 5% der Gesamtlänge begrenzt werden können. Die Gitterstruktur jedes einzelnen Mittelsteges läßt sich in einfacher Weise herstellen, wenn die Öffnungen in einer Reihe liegen und als Langlöcher ausgebildet sind, weil sie dann mit einem sehr einfachen Werkzeug ausgestanzt werden können. Damit die beabstandeten Mittelstege innerhalb des Gitters gleichmäßig stark belastet werden, ist vorgesehen, dass die Langlöcher eines Mittelsteges um vorzugsweise die halbe Länge zu den Langlöchern des beabstandeten anderen Mittelsteges versetzt stehen.

Um eine optimale Brandschutzwirkung zu erzielen, ist zusätzlich vorgesehen, dass die in die Innen- und / oder Außenkammern eingesetzten feuerhemmenden Materialien dort form- und / oder kraftschlüssig gehalten sind. Zusätzliche mechanische Klemm- oder Befestigungselemente wie Klammern oder dergleichen können dabei entfallen.

Bei der Ausführung nach dem Vorschlag der Erfindung ist vorgesehen, dass die Länge der Langlöcher und die Länge der Gitterstege auf der Länge des Mittelsteges gleichbleibend sind. Obwohl dadurch eine ausreichende Herabsetzung der Wärmeleitung bei hinreichender Stabilität erreicht wird, kann es in bestimmten Anwendungsfällen vorteilhaft sein, dass die Längen der Langlöcher und der Gitterstege auf der Länge des Mittelsteges unterschiedlich sind. Dann ist es jedoch zweckmäßig, wenn eine gewisse Regelmäßigkeit eingehalten wird, d.h. die Länge eines Langloches sollte dann z.B. doppelt oder annähernd doppelt so groß sein, wie die Länge von zwei in Reihe nachfolgenden Langlöchern, wobei die Gitterstege zwischen zwei kürzeren Langlöchem kürzer sein sollten als die Stege zwischen einem kürzeren und einem längeren Langloch.

Zur weiteren Verminderung des Wärmetransportes ist vorgesehen, dass an jedem Mittelsteg, vorzugsweise an einer Seite, ein vorgefertigter, durchgehender Profilstab aus einem im Brandfall aufschäumenden Material festgelegt ist.

Anhand der beiliegenden Zeichnungen wird die Erfindung nachfolgend näher erläutert.

In der Zeichnung zeigen:
Fig. 1 eine erste Ausführungsform eines erfindungsgemäßen Mehrkammer-Hohlprofils in einer Doppeldarstellung, jeweils mit Blick auf einen Mittelsteg, bei dem die Längen der Langlöcher und der Gitterstege gleichbleibend sind und
Fig. 2 eine der Figur 1 entsprechenden Darstellung, jedoch mit unterschiedlichen Längen der Langlöcher und Gitterstege.

Die in den Figuren 1 und 2 dargestellten Mehrkammer-Hohlprofile 10 aus Aluminium weisen eine geschlossene Außenkammer 11 und eine geschlossene Innenkammer 12 auf, die durch zwei parallel in einem Abstand zueinander verlaufenden Mittelstege 13, 14 verbunden sind. Bei den dargestellten Ausführungsbeispielen sind an den einander abgewandten, äußeren Seiten noch T-förmige Profilstege 13', 14' angesetzt. Das gezeigte Mehrkammer-Hohlprofil 10 ist bei den beiden Ausführungsbeispielen einstückig stranggepreßt.

Bei beiden Ausführungen sind in die Mittelstege 13, 14 in Reihe, d.h. in gleichen Abständen zu den Außen- und Innenkammern 11, 12 Langlöcher 15 eingestanzt, deren Längen deutlich größer ist als die der zwischen den Langlöchern verbleibenden Gitterstege 16. Die Figuren zeigen, dass die Langlöcher 15 des Mittelsteges 13 um die halbe Länge versetzt zu denen des Mittelsteges 14 stehen. Außerdem sind die Breiten der Langlöcher 15 deutlich geringer als die Mittelstege 13, 14. Da die Langlöcher 15 beider Mittelstege 13, 14 abstandsgleich zu der Außen- und Innenkammer 11, 12 stehen, wird eine die Stabilität erhaltende Gitterstruktur gebildet, da innerhalb der Langlöcher 15 jedes Mittelsteges 13, 14 die Langlöcher wie ein Raumgitter wirken. Das Verhältnis der Breite jedes Mittelsteges 13, 14 zur Breite eines Langlochs 15 beträgt in dem dargestellten Ausführüngsbeispiel nach der Fig. 1 ca. 3:1.

Bei der Ausführung nach der Figur 1 beträgt die Länge jedes Langlochs 15 beispielsweise 200 mm und die mittlere Länge jedes Gittersteges 5 mm. Daraus ergibt sich, dass auf einer Länge von einem Meter des Mehrkammer-Hohlprofils 10 fünf Stege mit einer Breite von 5 mm entstehen. Daraus ergibt sich je Mittelsteg 13, 14 in der Summe eine Gesamtlänge von 50 mm oder von 5% der jeweiligen Länge eines Mehrkammer-Hohlprofils 10.

Die Länge jedes Langlochs 15 könnte auch beispielsweise 125 mm und die mittlere Länge jedes Gittersteges 16 drei Millimeter betragen. Es ergeben sich dann pro Meter des Mehrkammer-Hohlprofils 10 vierzehn Stege mit einer Gesamtlänge von 42 mm, woraus sich ein Anteil von 4,2% pro laufenden Meter des Mehrkammer-Hohlprofils - bezogen auf jeden Mittelsteg 13 bzw. 14 - ergibt.

Bei der Ausführung nach der Figur 2 sind die Längen der Langlöcher 15 und der Gitterstege 16 ungleich. Dabei folgen einem Langloch 15 mit größerer Länge von z.B. 103 mm zwei Langlöcher 15a mit einer Länge von je 50 mm. Die Länge der Gitterstege 16 müßten dann in ein zu den Längen der Langlöcher 15, 15a entsprechendes Verhältnis gebracht werden, jedoch dürfte die summierte Gesamtlänge vorzugsweise nicht über 5 % der Länge des Mehrkammer-Hohlprofiles 10 liegen.

Die Außenkammer 11 und die Innenkammer 12 sind in den dargestellten Ausführungsbeispielen im Querschnitt rechteckig ausgebildet und mit einem feuerhemmenden Materialstreifen 17 ausgefüllt, welcher form- und /oder kraftschlüssig darin festgelegt ist, so dass keine Klammern oder ähnliche mechanische Verbindungselemente notwendig sind. Es können an jedem Mittelsteg 13 und 14 ein oder zwei Profilstäbe 18 festgelegt werden, die sich über die gesamte Länge erstrecken und aus einem im Brandfall aufschäumenden Material gefertigt sind.

## Patentansprüche

1. Brandgeschütztes, einstückig stranggepreßtes Mehrkammer-Hohlprofil aus Aluminium oder dergleichen zur Herstellung von Rahmenelementen für Türen, Fenster, Glasdächer, Trennwände und dergleichen, mit einer Innen- und Außenkammer (12,11) und wenigstens zwei beabstandeten, mit den Wärmetransport herabsetzenden, als in einer Reihe angeordnete Langlöcher ausgebildeten Öffnungen (15, 15a) versehenen Mittelstege (13,14), die die Innenund Außenkammer (12,11), in welche feuerhemmende Materialien (17) eingesetzt sind, verbinden, wobei die mit den Öffnungen (15,15a) versehenen Mittelstege (13,14) eine räumliche Gitterstruktur bilden und wobei in den Mittelstegen (13,14) Gitterstege (16) zwischen den eingestanzten Langlöchern (15) verbleiben, **dadurch gekennzeichnet, dass** die Langlöcher (15,15a) jedes Mittelsteges (13) um vorzugsweise die halbe Länge zu den Langlöchern (15,15a) des dazu beabstandeten Mittelsteges (14) versetzt sind, derart, dass innerhalb des Gitters der sich gegenüberliegenden Mittelstege (13,14) in der Achse der in Reihe angeordneten Langlöcher (15), das Verhältnis der Gesamtlänge der Gitterstege (16) zu der Länge des Mehrkammer-Hohlprofiles in einem Bereich von unter oder annähernd 5% liegt.

2. Brandgeschütztes Mehrkammer-Hohlprofil nach Anspruch 1, **dadurch gekennzeichnet, dass** die in die Außen- und Innenkammer (12,11) eingesetzten feuerhemmenden Materialien form- und / oder kraftschlüssig gehalten sind.

3. Brandgeschütztes Mehrkammer-Hohlprofil nach Anspruch 1, **dadurch gekennzeichnet, dass** die Längen der Langlöcher (15,15a) und die Längen der Gitterstege (16) auf der Länge des Mittelsteges (13,14) gleichbleibend sind.

4. Brandgeschütztes Mehrkammer-Hohlprofil nach Anspruch 1, **dadurch gekennzeichnet, dass** die Längen der Langlöcher (15, 15a) und die Längen der Gitterstege (16) auf der Länge des Mittelsteges (13,14) unterschiedlich lang sind.

5. Brandgeschütztes Mehrkammer-Hohlprofil nach Anspruch 4, **dadurch gekennzeichnet, dass** die Länge eines Langloches (15) annähernd doppelt so groß ist, wie die Längen von zwei in der Reihe folgenden Langlöchern (15a).

6. Brandgeschütztes Mehrkammer-Hohlprofil nach einem oder mehreren der vorgehenden Ansprüche 1-5, **dadurch gekennzeichnet, dass** an jedem Mittelsteg (13,14), vorzugsweise an einer Seite, ein vorgefertigter, durchgehender Profilstab (18) aus einem im Brandfall aufschäumenden Material festgelegt ist.

## Claims

1. Fireproof, multichamber hollow section member extruded in one piece from aluminium or suchlike material for the manufacture of frame elements for doors, windows, glass roofs, partitions and suchlike elements, with an inner and an outer chamber (12, 11) and at least two intermediate webs (13, 14) spaced apart and provided with heat transfer reducing openings (15, 15a) formed as slots arranged in rows, which intermediate webs (13, 14) connect the inner and outer chambers (12, 11) in which fire-resistant materials (17) are inserted, the intermediate webs (13, 14) provided with the openings (15, 15a) forming a spatial lattice structure and lattice bridges (16) remaining between the punched slots (15) in the intermediate webs (13, 14), **characterised in that** the slots (15, 15a) of each intermediate web (13) are offset by preferably half their length with respect to the slots (15, 15a) of the respective intermediate web (14) spaced from said web (13), in such a fashion that within the lattices of the opposed intermediate webs (13, 14) on the axis of the slots (15) arranged in rows the proportion of the total length of the lattice bridges (16) to the length of the multichamber hollow profile member is in a range of less than or approximately 5%.

2. Fireproof multichamber hollow profile member according to Claim 1, **characterised in that** the fire-resistant materials inserted in the outer and inner chambers (12, 11) are retained by a positive and/or a non-positive fit.

3. Fireproof multichamber hollow profile member according to Claim 1, **characterised in that** the lengths of the slots (15, 15a) and the lengths of the lattice bridges (16) remain constant over the length of the intermediate web (13, 14).

4. Fireproof multichamber hollow profile member according to Claim 1, **characterised in that** the lengths of the slots (15, 15a) and the lengths of the lattice bridges (16) vary over the length of the intermediate web (13, 14).

5. Fireproof multichamber hollow profile member according to Claim 4, **characterised in that** the length of one slot (15) is approximately twice as great as the lengths of two successive slots (15a).

6. Fireproof multichamber hollow profile member according to one or more of the preceding claims 1-5, **characterised in that** a prefabricated, continuous profile section member (18) made of a material which foams in case of fire is fixed to each intermediate web (13, 14), preferably on one side.

## Revendications

1. Profilé creux coupe-feu à plusieurs chambres, extrudé d'un seul tenant, en aluminium ou similaire pour la fabrication d'éléments de cadres pour des portes, des fenêtres, des toits en verre, des parois de séparation et similaires, comportant une chambre intérieure (12) et une chambre extérieure (11) et au moins deux traverses médianes (13, 14) écartées l'une de l'autre et pourvues d'ouvertures (15, 15a) réalisées sous forme de trous oblongs agencés en une rangée et qui abaissent le transfert calorifique, lesquelles traverses médianes relient l'une à l'autre la chambre intérieure (12) et la chambre extérieure (11) dans lesquelles sont mis en place des matériaux ignifuges, les traverses médianes (13, 14) pourvues des ouvertures (15, 15a) formant une structure réticulaire dans l'espace, et dans lequel des traverses grillagées (16) subsistent, dans les traverses médianes (13, 15), entre les trous oblongs (15) poinçonnés, **caractérisé en ce que** les trous oblongs (15, 15a) de chaque traverse médiane (13) sont décalés de préférence de la demi-longueur par rapport aux trous oblongs (15, 15a) de la traverse médiane (14) écartée par rapport à celle-ci, de telle sorte qu'à l'intérieur de la grille formée par les traverses médianes (13, 14) opposées l'une à l'autre, dans l'axe des trous oblongs (15) agencés en rangée, le rapport entre la longueur totale des traverses grillagées (16) et la longueur du profilé creux à plusieurs chambres est situé dans une plage inférieure ou environ égale à 5 %.

2. Profilé creux coupe-feu selon la revendication 1, **caractérisé en ce que** les matériaux ignifuges mis en place dans les chambres intérieure et extérieure (12, 11) sont retenus par coopération de formes et/ou de forces.

3. Profilé creux coupe-feu selon la revendication 1, **caractérisé en ce que** les longueurs des trous oblongs (15, 15a) et les longueurs des traverses grillagées (16) sont constantes sur la longueur de la traverse médiane (13, 14).

4. Profilé creux coupe-feu selon la revendication 1, **caractérisé en ce que** les longueurs des trous oblongs (15, 15a) et les longueurs des traverses grillagées (16) sont différentes sur la longueur de la traverse médiane (13, 14).

5. Profilé creux coupe-feu selon la revendication 4, **caractérisé en ce que** la longueur d'un trou oblong (15) est environ deux fois plus grande que la longueur de deux trous oblongs (15a) qui se suivent dans la rangée.

6. Profilé creux coupe-feu selon l'une quelconque des revendications 1 à 5, **caractérisé en ce que** sur chaque traverse médiane (13, 14), de préférence sur un côté, est fixée une barre profilée (18) préfabriquée continue en un matériau qui mousse en cas d'incendie.
